# EUROPÄISCHE PATENTSCHRIFT

(11) **EP 2 364 686 B1**
(45) Veröffentlichungstag und Bekanntmachung des Hinweises auf die Patenterteilung: **11.03.2015**
(21) Anmeldenummer: 10002540.2
(22) Anmeldetag: 11.03.2010
(51) Int. Cl.: A61H 1/02, A63B 22/08, A63B 23/035

(54) **Trainingsgerät, Verfahren zum Betrieb eines Trainingsgerätes und Anordnung zur Leistungsmessung, -steuerung und/oder -regelung an einem Trainingsgerät**
Training device, method for operating same and assembly for measuring, controlling and/or regulating performance on a training device
Appareil d'entraînement, procédé de fonctionnement d'un appareil d'entraînement et agencement destiné à la mesure, la commande et/ou la régulation de la puissance sur un appareil d'entraînement

(43) Veröffentlichungstag der Anmeldung: 14.09.2011
(73) Patentinhaber: Swissrehamed GmbH, 7000 Chur (CH)
(72) Erfinder: Fluri, Urs, 7013 Domat/Ems (CH); Fenzl, Matthias, 7306 Fläsch (CH); Zaugg, Thomas, 8615 Wermatswill (CH); Gredig, Georg Joeri, 8008 Zürich (CH)
(74) Vertreter: Meyer, Thorsten

(56) Entgegenhaltungen:
- EP-A1- 1 900 398
- WO-A2-2008/067470
- GB-A- 2 349 099
- US-A- 4 828 522
- US-A- 4 976 426
- US-A- 5 647 826
- US-A- 6 001 071
- US-A1- 2004 172 093
- US-A1- 2005 130 809
- US-A1- 2006 247 095
- US-A1- 2007 275 831

## Beschreibung

Die Erfindung betrifft ein Trainingsgerät nach dem Oberbegriff des Anspruchs 1.

Bei dem Trainingsgerät handelt es sich insbesondere um ein so genanntes Ergometer, welches ein aerobes Ausdauertraining ermöglicht. Ein betreffendes Trainingsgerät ist z. B. aus der US 6,001,071 A bekannt. Solche Trainingsgeräte dienen als Fitnessgeräte sowohl im Bereich des Freizeitsports als auch im Bereich des Leistungssports. Ferner dienen solche Fitnessgeräte auch als Therapiegeräte oder Rehabilitationsgeräte für therapeutische Anwendungen an Menschen mit einer körperlichen Funktionsbehinderung.

Aus der GB 2 349 099 A ist ein Rücken-Trainingsgerät mit Hand- und Fuß-Pedalen bekannt, bei dem nach einer Variante vorgeschlagen ist, den Patienten teilweise frei schwimmend in einem Wasserbecken am Beckenrand gelagerte Hand-Pedale betätigen zu lassen. Eine Kontrolle über eine Steuerung oder Mobilisierung ist dabei nicht vorgesehen.

Aus der EP 1.900 398 A1 ist ein Ergometer bekannt, bei dem das Training des Bedieners durch gesteuertes Bremsen ermöglicht ist. Eine Mobilisierung ist dabei nicht vorgesehen.

Aus der US 4,828,522 ist ein Ergometer mit aufblasbaren Körpern gezeigt, das es einem Bediener ermöglicht im Wasser schwimmend den ansonsten ungeregelten Ergometer zu bedienen. Auch die US 4,828,522 lehrt keine Mobilisierung für bewegungseingeschränkte Menschen.

Aus der US 2007/0275831 A1 ist ein therapeutisches Trainingsgerät bekannt, bei dem zur Unterstützung der mit einem Motor gekoppelten Anlauflast von Pedalen vorgeschlagen ist, während der Anlaufphase des Motors aus dem Stillstand eine Anlaufhilfe durch motorische Unterstützung während der Anlaufphase zu verwrklichen.

Eine Aufgabe der Erfindung ist es, eine verbesserte Mobilisierung von in der Bewegung eingeschränkten Patienten vermittels einer gesteuerten Unterstützung der Pedaldrehung zu ermöglichen, wobei eine Schwerkraftunterstützung ermöglicht ist.

Die Aufgabe wird bei einem betreffenden Unterwasser-Trainingsgerät erfindungsgemäß durch die kennzeichnenden Merkmale des Anspruchs 1 gelöst. Hiernach ist vorgesehen, dass mindestens ein Schwimmkörper vorgesehen ist, vermittels welchem das Unterwasser-Trainingsgerät teilweise über der Wasseroberfläche gehalten wird, wobei der wenigstens eine Schwimmkörper so ausgestaltet ist, dass sich die Armstangen wenigstens bereichsweise und die Pedale immer unter der Wasseroberfläche befinden, wobei dieser Elektromotor und diese Bremseinrichtung derart ausgebildet und durch die Steuereinrichtung derart gesteuert sind, dass über die Pedale und/oder die Armstangen definiert sowohl eine von der Person aufgebrachte Leistung aufgenommen als auch eine Leistung an diese Person abgegeben werden kann. Hierdurch ist erstmals eine durch das Wasser schwerkraftunterstützte aktive Mobilisierung durch motorische Drehung und nicht nur Bremsung der Pedale ermöglicht.

Unter einer Leistung wird vorrangig eine mechanische Leistung (Bewegungsarbeit pro Zeit) verstanden. Hiervon zu unterscheiden ist die eigentliche Trainingsleistung, welche die von einer zu trainierenden Person durch Muskelarbeit effektiv aufzuwendende Leistung (Körperleistung oder Muskelleistung) ist. Im Sinne der Erfindung kann die Trainingsleistung durch Einstellen einer "Leistung" beeinflusst werden.

Das erfindungsgemäße Trainingsgerät ermöglicht, dass sowohl von der zu trainierenden Person eine definierte Leistung an das Trainingsgerät abgegeben als auch eine vom Trainingsgerät bereitgestellte, definierte Leistung an die Person abgegeben werden kann. Das erfindungsgemäße Trainingsgeräterlaubt somit, dass sich die zu trainierende Person aktiv bewegt oder passiv bewegt wird. Hierzu ist jedoch erforderlich, dass die beteiligten Gliedmaßen kraftschlüssig mit den Pedalen und/oder Armstangen des Trainingsgeräts gekoppelt sind. Bevorzugt sind hierfür an den Pedalen und/oder Armstangen Schlaufen und/oder Riemen umfasst.

Gemäß einer bevorzugten Weiterbildung ist vorgesehen, dass der wenigstens eine Elektromotor und die wenigstens eine Bremseinrichtung als eine Baueinheit ausgebildet sind, und dass insbesondere die Bremseinrichtung in den Elektromotor integriert ist. Hinsichtlich einer von der Person abgegebenen Leistung wirkt der Elektromotor als Bewegungswiderstand, der eine definierte Leistung der Person zu dessen Überwindung einfordert. Dies kann z. B. dadurch bewirkt werden, dass der Elektromotor als Bremseinrichtung, z. B. als Generator oder Wirbelstrombremse, fungiert. Im Falle einer vom Trainingsgerät bereitgestellten, definierten Leistung fungiert der Elektromotor als Antrieb.

Bevorzugt ist vorgesehen, die zu trainierende Person nur in bestimmten, genau definierten Bewegungsphasen (bspw. beim Durchlaufen eines kinematischen Totpunkts der Übersetzungsmechanik) zu bewegen, wobei der Elektromotor hier als Antrieb fungiert, während die zu trainierende Person in den übrigen Bewegungsphasen die Bewegung durch Muskelarbeit selbst herbeiführt, wobei der Elektromotor oder die Bremseinrichtung hier als Bewegungswiderstand fungieren kann.

Das Trainingsgerät ist als Unterwasser-Trainingsgerät ausgebildet. Ein solches Trainingsgerät kann auch als Wassertrainingsgerät bezeichnet werden. Ein aerobes Ausdauertraining im Wasser ermöglicht z. B. eine effiziente Therapie bei Störung der Bewegungs- und Haltungsregulation. Standardtrainingsgeräte, insbesondere Ergometer, die ausschließlich für das Training an Land konzipiert wurden, können nicht für ein Training im Wasser eingesetzt werden.

Die Wassertrainingsgeräte nach dem Stand der Technik weisen eine drehzahlabhängige Leistungsvorgabe auf, was in vielen Fällen (bspw. bei Bewegungsveränderungsstörungen und Dekonditionierungen) nicht sinnvoll ist. Weiter können diese Wassertrainingsgeräte nicht oder nur sehr bedingt an die körperlichen Funktionsbehinderungen der zu trainierenden Person (Patient) angepasst werden. Ein erfindungsgemäßes Unterwasser-Trainingsgerät ermöglicht eine Kombination von Belastung (Elektromotor oder Bremseinrichtung wirkt als Bewegungswiderstand) und Entlastung (Elektromotor wirkt als Antrieb). Hierbei ist im Wasser eine Steuerung der Trainingsleistung mit einer Genauigkeit von z. B. ±5% möglich, was gegenüber dem Stand der Technik einen hervorragenden Wert darstellt. Ferner wird eine drehzahlunabhängige Leistungsregelung für ein Training im Wasser ermöglicht.

Beim Training im Wasser besteht eine Besonderheit darin, dass die auf die Gliedmaßen einwirkenden Auftriebskräfte und Wasserwiderstandskräfte die Trainingsleistung verändern. Durch eine Kombination von Bewegungswiderstand und Antrieb (bezogen auf den Elektromotor) kann die zu trainierende Person aktiv bei der Überwindung eines Wasserwiderstands unterstützt werden. Im Ergebnis kann damit ein Training unterhalb des Wasserwiderstands ermöglicht werden. Ferner wird ein Training im Wasser mit einer sehr geringen Leistung ermöglicht.

Gemäß einer bevorzugten Weiterbildung ist vorgesehen, dass das Trainingsgerät wenigstens eine Kupplung umfasst, um die mechanische Kopplung der Pedale und/oder Armstangen mit dem Elektromotor und/oder der Bremseinrichtung zumindest temporär aufheben zu können. Die Kupplung wird bevorzugt von der Steuereinrichtung gesteuert.

Gemäß einer bevorzugten Weiterbildung ist vorgesehen, dass das Trainingsgerät einen Rahmen bzw. eine Rahmenkonstruktion mit mehreren, insbesondere drei höhenverstellbaren Standbeinen aufweist. Hierdurch kann eine Höhenanpassung sowie eine Anpassung an unebene und/oder schräge Böden erfolgen.

Gemäß einer bevorzugten Weiterbildung ist vorgesehen, dass das Trainingsgerät wenigstens eine Computerschnittstelle aufweist. Hierbei kann es sich z. B. um eine Kabelschnittstelle handeln. Insbesondere ist dies eine drahtlose Kommunikationsschnittstelle, wie z. B. eine WLAN- oder Bluetooth-Schnittstelle. Eine solche Computerschnittstelle dient z. B. der Auswertung von Trainingsergebnissen und/oder der Programmierung der Steuereinrichtung (bspw. Software-Updates).

Von Vorteil ist vorgesehen, dass der wenigstens eine Elektromotor und die wenigstens eine Bremseinrichtung mittels wenigstens einer Steuereinrichtung derart gesteuert (oder auch geregelt) werden, dass über die Pedale und/oder die Armstangen eine definierte Leistung der Person anforderungsspezifisch sowohl aufgenommen als auch an diese abgegeben werden kann.

Gemäß einer bevorzugten Weiterbildung ist vorgesehen, dass die Steuerung der Leistung unter Berücksichtigung eines auf die Person wirkenden Wasserwiderstands erfolgt. Dies wird nachfolgend im Zusammenhang mit den Figuren noch näher erläutert.

Gemäß einer bevorzugten Weiterbildung ist vorgesehen, dass zu Beginn der Verwendung des Trainingsgeräts zunächst eine individuelle Kalibrierung in Hinblick auf den auf eine zu trainierende Person einwirkenden Wasserwiderstand erfolgt. Die kann z. B. derart erfolgen, dass der Elektromotor eine Bewegung der Person in bestimmungsgemäßem Kontakt mit den Pedalen und/oder den Armstangen vollzieht, wobei die Person mit möglichst entspannter Muskulatur die Bewegung zulässt, und die dabei aufzuwendende Antriebsleistung gemessen wird (bspw. über die elektrische Leistungsaufnahme). Besonders bevorzugt ist vorgesehen, dass die Kalibrierung bei unterschiedlichen Drehzahlen, d. h. bei unterschiedlichen Trittfrequenzen der Beine und/oder Ruderfrequenzen der Arme erfolgt. Details werden nachfolgend im Zusammenhang mit den Figuren noch näher erläutert.

Gemäß einer bevorzugten Weiterbildung ist vorgesehen, dass die zu trainierende Person ohne eigenes Zutun zumindest in einzelnen Bewegungsphasen mobilisiert werden kann. Mittels des Elektromotors ist es möglich, die zu trainierende Person teilweise oder vollständig zu mobilisieren. D. h. die zu trainierende Person wird z. B. mit einer vorgegebenen Drehzahl (Trittfrequenz und/oder Ruderfrequenz) passiv bewegt. Details werden nachfolgend im Zusammenhang mit den Figuren noch näher erläutert.

Gemäß einer bevorzugten Weiterbildung ist eine Spastikkontrolle vorgesehen. Hierzu gehört bevorzugt auch die Einleitung von etwaigen Gegenmaßnahmen. Dies wird nachfolgend im Zusammenhang mit den Figuren noch näher erläutert.

Gemäß einer bevorzugten Weiterbildung ist eine Steifigkeitskontrolle vorgesehen. Hierzu gehört bevorzugt auch die Einleitung von etwaigen Gegenmaßnahmen. Dies wird nachfolgend im Zusammenhang mit den Figuren noch näher erläutert.

Die Erfindung wird nachfolgend anhand der Figuren beispielhaft näher erläutert. Es zeigen:
- Fig. 1: ein Trainingsgerät in einer perspektivischen Ansicht;
- Fig. 2: das Trainingsgerät der Fig. 1 in einer anderen perspektivischen Ansicht;
- Fig. 3: das Trainingsgerät der Fig. 1 beim Unterwassereinsatz;
- Fig. 4: die Übersetzungsmechanik des Trainingsgeräts der Fig. 1 in einer schematischen Ansicht;
- Fig. 5: ein Antriebskonzept für ein erfindungsgemäßes Trainingsgerät in einer schematischen Ansicht;
- Fig. 6: ein weiteres Ausführungsbeispiel eines erfindungsgemäßen Trainingsgeräts in zwei perspektivischen Ansichten; und
- Fig. 7: mehrere Diagramme in Verbindung mit dem Trainingsgerät der Fig. 1 und der Fig. 6.

Fig. 1 zeigt ein insgesamt mit 100 bezeichnetes Trainingsgerät. Bei diesem Trainingsgerät handelt es sich beispielhaft um ein Unterwasser-Trainingsgerät, worauf sich auch die nachfolgenden Ausführungen beziehen. Die Erfindung ist jedoch nicht hierauf beschränkt.

Das Trainingsgerät 100 umfasst eine Sitzmöglichkeit 101 für eine zu trainierende Person bzw. für einen Patienten P. Das Trainingsgerät 100 umfasst ferner einen Rahmen bzw. eine Rahmenkonstruktion 102 mit insgesamt drei Standbeinen 103 (das Trainingsgerät 100 kann auch eine andere Anzahl von Standbeinen oder dergleichen aufweisen). Zum Trainingsgerät 100 gehört ferner ein mit den Beinen/Füßen zu bewegender Pedaltrieb (Tretkurbel) 104 mit zwei Pedalen 104r/1041, sowie zwei mit den Armen zu bewegende Hebel bzw. Armstangen 106r/1061. Die Armstangen 106r/1061 sind kippbar an der Rahmenkonstruktion 102 angelenkt. Die Pedale 104r/1041 und die Armstangen 106r/1061 sind kinematisch verbunden, wie nachfolgend noch näher erläutert. Das Trainingsgerät 100 umfasst ferner einen Elektromotor, eine Bremseinrichtung, eine einfach auswechselbare Stromspeichereinrichtung (Akkumulator) zur Energieversorgung und eine Steuereinrichtung (Steuergerät) zur Messung, Steuerung und/oder Regelung, welche nicht sichtbar in der Rahmenkonstruktion 102 aufgenommen sind (bspw. unterhalb des Sitzes 101). Mit 108 ist ein Bedienungspanel bezeichnet, welches zumindest als Anzeigepanel ausgebildet und mit der Steuereinrichtung des Trainingsgeräts 100 gekoppelt ist.

Das Trainingsgerät 100 kann ergonomisch an die zu trainierende Person P angepasst werden. D. h., dass z. B. der Sitz 101 oder die wirksame Länge der Armstangen 106r/1061 und ggf. auch der Pedale 104r/1041 verstellbar ist. Auch ist denkbar, den Abstand der beiden Pedale 104r/1041 und/oder der beiden Armstangen 106r/1061 zueinander einstellen zu können.

Fig. 2 zeigt das selbe Trainingsgerät 100 in einer anderen Perspektive. Gut zu erkennen ist hier die DreibeinKonstruktion mit drei Standbeinen 103, wobei jedes Standbein 103 mit einem großen Standteller 113 versehen ist. Die Dreibeinkonstruktion ist an einen unebenen Boden und/oder an eine Bodenschräge (z. B. bis zu 5°) anpassbar. Die großen Standteller 113 gewährleisten einen sehr sicheren Stand.

Fig. 3 zeigt das Trainingsgerät 100 im Unterwassereinsatz. Die Wasseroberfläche ist mit S bezeichnet. Das Bedienungspanel 108 ist derart angeordnet, dass es sich oberhalb der Wasseroberfläche S befindet, wobei sich die sonstigen Komponenten des Trainingsgeräts 100 im Wesentlichen im Wasser befinden. Die Wassertiefe kann z. B. bis 1,8 m betragen. Die Dreibeinkonstruktion mit den großen Standtellern 113 gewährleistet auch im Wasser einen sicheren Stand des Trainingsgeräts 100. Das Trainingsgerät 100 kann bei Normalanwendung nicht kippen. Die Anpassung an eine jeweilige Wassertiefe kann ohne ein Abtauchen des Betreuers erfolgen. Ebenso gewährleistet das Trainingsgerät 100 eine leichte Manövrierbarkeit im Wasser durch einen Betreuer, sowie ein leichtes Einsetzen oder Herausnehmen aus dem Wasser. Das Auswechseln der Stromspeichereinrichtung kann erfolgen, ohne dass hierzu das Trainingsgerät 100 aus dem Wasser genommen werden muss. Selbsterklärend ist das Trainingsgerät 100 ebenso auch an Land betreibbar. Auch an Land ist das Trainingsgerät 100 von einem Betreuer leicht manövrierbar.

Fig. 4 zeigt die Übersetzungsmechanik des Trainingsgeräts 100 in einer schematischen Ansicht. Die Pedale 104r/1041 und die Armstangen 106r/1061 stellen jeweils eine Mensch-Maschinen-Schnittstelle dar, an denen eine Muskelkraft der zu trainierenden Person P an das Trainingsgerät 100, resp. an eine kombinierte Elektromotor-Bremseinrichtung EB übertragen werden kann und/oder an denen eine von der Elektromotor-Bremseinrichtung EB des Trainingsgeräts 100 bereitgestellte Leistung an die zu trainierende Person P übertragen werden kann. Der kombinierte Elektromotor-Bremseinrichtung EB fungiert je nach dem als Bewegungswiderstand oder als Antrieb.

Die zu trainierende Person P hat die Möglichkeit rein durch das Beintraining zu arbeiten, indem sie wie bei einem Fahrrad in die Pedale 104r/1041 tritt, was mit Bewegungspfeilen dargestellt ist. Zusätzlich hat die Person P die Möglichkeit, die Arme mittels der Armstangen 106r/1061 zu trainieren, in dem sie diese in der Art einer Ruderbewegung (Cross-Walker) gegenläufig (bezüglich des Körperrumpfes) nach vorne und nach hinter bewegt, was ebenfalls mit Bewegungspfeilen dargestellt ist. Die beiden Trainingsmöglichkeiten können einzeln beansprucht werden, können aber auch so mechanisch gekoppelt werden, dass sie kinematisch verbunden sind. Dies ermöglicht eine Unterstützung von den einen zu den anderen Gliedmaßen und ermöglicht einen runden oder fließenden Bewegungsablauf.

Es ist auch möglich das Arm/Beintraining bspw. mittels einer Kupplung mechanisch zu entkoppeln. Ferner ist die kombinierte Elektromotor-Bremseinrichtung EB mit einer Kupplung ausgerüstet. Die Kupplung wird über die Steuereinrichtung gesteuert. Die Kupplung dient dazu, die kombinierte Elektromotor-Bremseinrichtung EB mechanisch von den Pedalen 104r/1041 und/oder Armstangen 106r/1061 abzukoppeln, falls diese temporär nicht benötigt wird.

Die jeweiligen Drehzahlen, Umlaufgeschwindigkeiten, Drehmomente und/oder Leistungen werden mittels von Messsensoren bspw. an den Messpunkten M1, M2 und M3 permanent erfasst und von der Steuereinrichtung weiterverarbeitet und/oder gespeichert. Ferner kann auch die Trainingszeit und/oder die Pulszahl der zu trainierenden Person P erfasst, gespeichert und/oder weiterverarbeitet werden. Die erhaltenen Daten können auf dem Panel 108 angezeigt werden. Alle Daten lassen sich auch über eine Computerschnittstelle auswerten. Bevorzugt ist diese Computerschnittstelle als drahtlose Schnittstelle ausgebildet (WLAN oder Bluetooth). Über eine solche Computerschnittstelle kann ggf. auch eine Programmierung (z. B. auch Software-Updates) der Steuereinrichtung erfolgen.

Fig. 5 zeigt ein ein Antriebskonzept (bzw. eine Anordnung zur Leistungsmessung, -steuerung und/oder -regelung an einem Trainingsgerät) für ein erfindungsgemäßes Trainingsgerät in einer schematischen Ansicht. Entgegen dem Beispiel der Fig. 4 sind bei diesem Antriebskonzept der Elektromotor E und die Bremseinrichtung B als baulich getrennte bzw. separate Komponenten ausgeführt.

Die Pedale 104r/1041 des Pedaltriebs (Tretkurbel bzw. Beinkurbel 104) sind über eine Welle 140 direkt miteinander verbunden. Die beiden mit den Armen zu bewegenden Hebel bzw. Armstangen 106r/1061 sind indirekt mittels von Riementrieben 162 und 163 über eine Welle 160 miteinander verbunden. Die Verbindungs-Wellen 140 und 160 sind mittels der Riementriebe 141 und 161 mit einer zentralen Welle 170 verbunden. Die Armstangen 106r/1061 und die Pedale 104r/1041 könne durch die Kupplung 171 getrennt werden. Die zentrale Welle 170 ist ihrerseits über eine Kupplung 172 und ein Wandlergetriebe 173 mit dem Elektromotor E verbunden. Ferner ist die zentrale Welle 170 mittels eines Riementriebs 175 mit einer Nebenwelle 180 verbunden. In den Triebstrang der Nebenwelle 180 gehören eine Kupplung 181, eine Freilaufeinrichtung 182, eine Schwungmasseneinrichtung 183, sowie die Bremseinrichtung B. Mit C ist eine Steuereinrichtung bezeichnet. Wesentliche Busverbindungen sind strichliniert dargestellt. Anstelle von Riementrieben können auch funktionsgleich Kettentriebe oder Getriebeeinrichtungen verbaut sein.

Fig. 6a zeigt ein weiteres Ausführungsbeispiel eines erfindungsgemäßen Trainingsgeräts in einer perspektivischen Ansicht. Das Trainingsgerät 100' weist eine bananenförmige Rahmenstruktur 102' auf, an deren Bogenenden Schwimmkörper bzw. Schwimmpontons 121 und 122 angeordnet sind. Die Anzahl von insgesamt zwei Schwimmpontons ist beispielhaft. Mittels dieser Schwimmpontons kann das Trainingsgerät 100' als Schwimmgerät eingesetzt werden, wie in der Fig. 6b gezeigt. Auf Standbeine, wie in der Fig. 1 gezeigt, kann hier verzichtet werden. Das Trainingsgerät 100' ist auch in tiefem Wasser (bspw. im Freieinsatz in Seen) verwendbar.

Nachfolgend werden verschiedene Betriebsarten, Funktionen und Anwendungen des Trainingsgeräts 100 bzw. 100' näher erläutert.
1. Drehzahlunabhängige Leistungsregelung im Wasser:
   Beim Training im Wasser ist ein erhöhter Strömungswiderstand im Wasser zu berücksichtigen. Die Dichte von Wasser ist rund 772-mal höher als der in der Luft bzw. Atmosphäre, was bedeutet, dass im Wasser hohe Strömungswiderstände zu überwinden sind. Beim Training im Wasser tritt somit ein bedeutender auf die Gliedmaßen einwirkender Strömungswiderstand auf. Ein großer Teil der durch die Muskulatur erbrachten Leistung wird zur Überwindung des Wasserwiderstandes benötigt, während nur ein kleiner Teil der gesamten Kraftentwicklung (mechanischer Output oder physikalisch messbare Leistung) auf die Pedale 104r/1041 und/oder Armstangen 106r/1061 geleitet wird. Somit entspricht z. B. eine an den Pedalen 104r/1041 gemessene Leistung (Messpunkt M2) nicht der effektiv erbrachten Körper- oder Muskelleistung (Trainingsleistung). Der Strömungswiderstand steigt zudem im Quadrat zur Drehzahl n (Trittfrequenz = Pedalumdrehung, Ruderfrequenz; Winkelgeschwindigkeit) an
   Das erfindungsgemäße Trainingsgerät 100 zeichnet sich z. B. dadurch aus, dass aufgrund einer Leistungsmessung und Leistungsregelung auch mit Leistungen unterhalb des Wasserwiderstandes trainiert werden kann. Handicapierte Personen mit Lähmungen oder mit erhöhter Muskelaktivität (Tetanie, Krampi usw.) und dekonditionierte Personen können im Wasser ein Training mit einer Leistung von wenigen Watt [W] durchführen. Dies wird durch eine von dem Elektromotor E und der Bremseinrichtung B bereitgestellte und von der Steuereinrichtung C gesteuerte oder geregelte Kombination von Bewegungswiderstand und Antrieb erreicht. Dadurch kann die zu trainierende Person aktiv bei der Überwindung des Wasserwiderstandes unterstützt werden. Die Steuereinrichtung berücksichtigt auch die nichtlineare Zunahme des Wasserwiderstandes bei zunehmender Tritt- oder Ruderfrequenz n. Dies ist die Grundlage für eine drehzahlunabhängige Leistungsregelung.
2.Arbeitsbereiche und Kalibrierung (Fig. 7a; Fig. 7b):
   Grundlegend sind zwei Arbeitsbereiche zu unterscheiden, wie in der Fig. 7a gezeigt. Der erste Bereich (rechts der Wasserwiderstandskurve) ist der Widerstandsbereich. Dieser Bereich umfasst die Leistungen der zu trainierenden Person die kleiner als der Wasserwiderstand sind. An den Mensch-Maschinen-Schnittstellen (resp. an den Messpunkten M1, M2 und M3) sind kaum Leistungen zu messen da die meiste Energie durch den Strömungswiderstand absorbiert wird. Der zweite Bereich ist der Leistungsbereich (links der Wasserwiderstandskurve). Dieser Bereich umfasst die erbrachten Leistungen die höher sind als der Wasserwiderstand. In diesem Bereich können Leistungen an den Mensch-Maschinen-Schnittstelle (resp. an den Messpunkten M1, M2 und M3) gemessen werden.
   Der Wasserwiderstand ist je nach Körperfläche (teilweise ableitbar vom Gewicht) der zu trainierenden Person P unterschiedlich. D. h. in unteren Leistungsbereichen (z. B. hohe Drehzahl bei wenig Leistung [W]) kann an den Pedalen 104r/1041 und/oder den Armstangen 106r/1061 kaum Leistung gemessen werden. Insbesondere kann unterhalb des Wasserwiderstandes die Leistung an den Mensch-Maschine Schnittstellen nicht mehr korrekt erfasst werden, da kaum Kraft auf die Pedale 104r/1041 und/oder Armstangen 106r/1061 übertragen wird. In den oberen Leistungsbereichen muss ein Offset hinzugerechnet werden, der dem Wasserwiderstand der jeweiligen zu trainierenden Person entspricht. In beiden Arbeitsbereichen wird die Leistung somit unterschiedlich erfasst.
   Zu Beginn des Trainings müssen zunächst die Widerstandswerte bei den verschiedenen Drehzahlen n (bzw. Trittfrequenzen und/oder Ruderfrequenzen) mittels einer Kalibrierung erfasst werden. Die Kalibrierung erfolgt im Widerstandsbereich. Hierzu setzt sich die zu trainierende Person P auf das Trainingsgerät 100. Sie muss sich möglichst passiv verhalten. Der Elektromotor E fungiert als Antrieb und bewegt über die Pedale 104r/1041 und/oder die Armstangen 106r/1061 die Gliedmaßen, wobei die Muskulatur dabei völlig entspannt bleibt. Nun wird mittels des Elektromotors E ein vorgegebenes Drehzahlspektrum (n1, n2, n3, n4) abgefahren. Die vom Elektromotor abgegebene Leistung wird bei den verschiedenen Drehzahlen gemessen und z. B. in Form einer individuellen Wasserwiderstandskurve in der Steuereinrichtung hinterlegt. Eine solche individuelle Wasserwiderstandskurve zeigt die Fig. 7b, wobei hier auch die einzelnen Drehzahlen angegebenen sind, bei denen eine Leistungsmessung erfolgt. Der Kalibriervorgang wird von der Steuereinrichtung gesteuert.
   Beispiel: Das Kalibrierprogramm des Trainingsgeräts 100 wird gestartet. Nun beginnt der Elektromotor E mit einer Drehzahl von z. B. 10 Umdrehungen pro Minute die zu trainierende Person P zu bewegen. Die Leistung (bspw. die elektrische Leistung) die der Elektromotor E benötigt, um die Person P entsprechend zu bewegen, wird protokolliert. Dieser Kalibrierschritt wird nun bei 15, 20 oder mehr Umdrehungen pro Minute wiederholt. Anhand der Kalibrierwerte ist nun der individuelle Wasserwiderstandsverlauf (Wasserwiderstandskurve) der zu trainierenden Person bzw. des Patienten bekannt. Das Training kann mit der Registrierung der tatsächlich erbrachten Leistung beginnen. Für ein Training an Land ist eine solche Kalibrierung nicht erforderlich.
3. Trainieren im Widerstandsbereich (Fig. 7c):
   Die zu trainierende Person oder deren Betreuer wählt z. B. am Bedienungspanel 108 eine gewünschte Leistung (P_{Patient}) aus, bei der trainiert werden soll. Die zu trainierende Person beginnt das Training mit einer ihr angenehmen Drehzahl bzw. Trittfrequenz oder Ruderfrequenz (n_{Patient}). Die Steuereinrichtung errechnet anhand der Drehzahl(n_{Patient}) und der gewünschten Leistung (P_{Patient}) die Differenz zum Wasserwiderstand. Der Elektromotor E unterstützt nun die zu trainierende Person P, indem er als Antrieb fungiert und eine Antriebsleistung(P_{Motor)} aufbringt, welche die Differenz von der gewünschten Leistung (P_{Patient}) zur Wasserwiderstandsleistung am korrespondierenden Punkt der Wasserwiderstandkurve bildet, wie in Fig. 7c gezeigt.
   Beispiel: Die zu trainierende Person gibt eine Leistung (P_{Pa}-ₜᵢₑₙₜ) von 50 Watt [W] vor und bewegt sich mit einer Drehzahl (n_{Patient}) von 50 Umdrehungen pro Minute. Anhand der Kalibrierung erkennt die Steuereinrichtung, dass bei 50 Umdrehungen pro Minute die Wasserwiderstandsleistung 80 Watt beträgt. Daraus resultiert, dass der Elektromotor E die zu trainierende Person nun mit einer Antriebsleistung (P_{Motor}) von 30 Watt unterstützt. Bevorzugt ist dieser Fall für ein Training an Land nicht vorgesehen.
4. Trainieren im Leistungsbereich (Fig. 7d):
   Ist die gewünschte Leistung (P_{Patient}) bei einer vorgegebenen Drehzahl (n_{Patient}) höher als die korrespondierende Wasserwiderstandsleistung (P_{Wasserwiderstand}), wird die zu trainierende Person P zusätzlich zum Wasserwiderstand belastet. Hierbei fungiert der Elektromotor E oder die Bremseinrichtung B als Bewegungswiderstand und erzeugt eine Bremsleistung (P_{Bremse}). Die Bremsleistung(P_{Bremse}) ist die Differenz zwischen der gewünschten bzw. vorgegebenen Leistung (P_{Patient}) und der Wasserwiderstandsleistung (P_{Wasserwiderstand}) am korrespondierenden Punkt der Wasserwiderstandkurve, wie in Fig. 7d gezeigt.
   Beispiel: Die zu trainierende Person soll eine Leistung (P_{Pa} tient) von 50 Watt erbringen. Sie bewegt sich mit einer Drehzahl (n_{Patient}) von 15 Umdrehungen pro Minute. Anhand der Kalibrierung erkennt die Steuereinrichtung, dass bei 15 Umdrehungen pro Minute die Wasserwiderstandsleistung (P_{Wasserwiderstand}) 30 Watt beträgt. Daraus resultiert, dass der Elektromotor E nun eine Bremsleistung (P_{Bremse}) von 20 Watt erzeugen muss. Aufgrund dieser Kompensation ist trotz der nicht linearen Wasserwiderstandsfunktion die Belastung der zu trainierenden Person drehzahlunabhängig, wobei die Belastung selbst einstellbar ist. Auch kann hierbei die eigentliche Trainingsleistung (Körperleistung oder Muskelleistung) sehr gut eingestellt werden.
5.Mobilisierung:
   Durch den eingebauten Elektromotor E ist es möglich die zu trainierende Person teilweise oder ganz zu mobilisieren. D.h. die Person wird mit einer vorgegebenen Drehzahl n bewegt. Wahlweise können die unteren und/oder die oberen Gliedmaßen mobilisiert werden. Hierzu gibt bspw. der Betreuer (Therapeut) am Bedienungspanel 108 eine gewünschte Drehzahl und Trainingsdauer ein, mit welcher die zu trainierende Person mobilisiert werden soll. Nach dem Start eines in der Steuereinrichtung hinterlegten Programms wird die zu trainierende Person mit dieser Drehzahl über eine bestimmte Zeitdauer bewegt. Eine Mobilisierung an Land läuft gleich ab wie im Wasser.
6. Spastikkontrolle:
   Um bei auftretender Spastizität (d. h. eine durch muskulären Hypertonus verursachte Bewegungshemmnis des Patienten) an gefährdeten Personen keine Schäden zu verursachen, ist eine entsprechende Überwachung vorgesehen. Das Training wird sofort unterbrochen, sobald anhand des Bewegungsflusses an den Pedalen 104r/1041 und/oder Armstangen 106r/1061 eine beginnende Spastizität detektiert wird (bspw. durch erhöhte Stromaufnahme). Alternativ ist es auch möglich, mit einer geringen, für den Patienten ungefährlichen Leistung fortzufahren, bis sich der Spastikkrampf löst. Ein Wechsel der Betriebsart (bspw. auch ein Abschalten des Elektromotors und/oder der Bremseinrichtung bzw. ein Entkoppeln derselbigen mittels der Kupplungen) kann helfen, den abnormalen Muskeltonus wieder zu regulieren. Z. B. werden die Pedale 104r/1041 und/oder die Armstangen 106r/1061 des Trainingsgeräts entgegen gesetzt bewegt, wenn nicht eine muskuläre Totalblockierung vorliegt, die sich in der Regel von selbst nach kurzer Zeit wieder auflöst. Danach wird versucht das normale Training wieder aufzunehmen. Wenn die Blockierung immer noch anhält wird der Vorgang wiederholt.
7.Steifigkeitskontrolle:
   Nach Läsionen des zentralen Nervensystems können unerwünschte Haltungsreflexe auftreten, die nicht gehemmt oder modifiziert werden können. Der Mangel an Selektion in der Bewegung führt dazu, dass Bewegungsmuster auftreten, die einen flüssigen Bewegungsablauf verhindern. Durch die Steifigkeit der Muskulatur gelangt die Bewegung der zu trainierenden Person meist an den kinematisch bedingten Totpunkten des Übersetzungsmechanismus ins Stocken. Um trotzdem ein Training zu realisieren ist es nötig, einen konstanten Rundlauf zu gewährleisten. Dies wird erreicht indem die Umlaufgeschwindigkeit (Umdrehgeschwindigkeit) der Pedale 104r/1041 und/oder Armstangen 106r/1061 überwacht wird. Wenn ein unrunder Lauf detektiert wird, wird mittels Antriebsunterstützung durch den Elektromotor jeweils ein Kraftimpuls gegeben, der zur Überwindung des Totpunktes führt. Durch die permanente Überwachung der Umlaufgeschwindigkeit(en) kann eine Veränderung registriert werden und die Unterstützung den aktuellen Gegebenheiten angepasst werden.
8.Unabhängige Leistungsmessung:
   Auf einem erfindungsgemäßen Trainingsgerät 100 kann eine unabhängige Leistungsmessung durchgeführt werden, die als Grundlage bspw. zu einem Training auch an anderen Geräten dienen kann. Hierzu wird auf einem erfindungsgemäßen Trainingsgerät (mit eingebautem Elektromotor E) eine Versuchsreihe durchgeführt. Es werden mehrere Personen mit verschiedenen Körpergrößen und Gewichten ausgemessen. Die Werte werden in Tabellen hinterlegt und dienen dann z. B. für Patienten die aufgrund einer Behinderung nicht in der Lage sind, eine Kalibrierung durchzuführen (z.B. Muskelsteifheit o.ä.) und/oder z. B. bei einem anderen Trainingsgerät (ohne Elektromotor der als Antrieb verwendet werden kann) als Grundlage zur Berechnung eines Widerstandwertes (Wasserwiderstandswert). In gleicher Weise kann auch eine einzelne Person individuell ausgemessen werden.

Wenn nun auf einem Gerät mit ausschließlich einer Bremseinrichtung trainiert werden soll, kann dies nur im Leistungsbereich erfolgen. Die sich einstellende Leistung setzt sich wiederum aus der Bremsleistung und der Wasserwiderstandsleistung zusammen. Die genauen Werte eines Wasserwiderstandes bezogen auf die zu trainierende Person stehen jedoch nicht zur Verfügung, da mit der Person keine Kalibrierung durchgeführt werden kann. So muss die zu trainierende Person zu Beginn des Trainings neben der gewünschten Leistung auch ihre Körpergröße und ihr Gewicht, sowie evt. weitere anthropometrische Kennwerte (z.B. Oberschenkelumfangswerte) eingeben. Anhand dieser Parameter können aus den Tabellen die entsprechenden Widerstandswerte abgeleitet werden.

## Patentansprüche

1. Unterwasser-Trainingsgerät (100),
welches mit den Füßen zu bewegende Pedale (104r; 1041) und mit den Armen zu bewegende Armstangen (106r; 1061) aufweist, die durch eine Person (P) in vornehmlich sitzender Position zu betätigen sind,
wobei wenigstens eine Steuereinrichtung (C) zur Messung, Steuerung und/oder Regelung der Trainingsleistung vorgesehen ist,
wobei die Pedale (104r; 1041) und/oder die Armstangen (106r; 1061) mechanisch mit wenigstens einem Elektromotor (E) und mit wenigstens einer Bremseinrichtung (B) gekoppelt sind,
**dadurch gekennzeichnet, dass**
dass mindestens ein Schwimmkörper vorgesehen ist, vermittels welchem das Unterwasser-Trainingsgerät teilweise über der Wasseroberfläche gehalten wird,
wobei der wenigstens eine Schwimmkörper so ausgestaltet ist, dass sich die Armstangen wenigstens bereichsweise und die Pedale immer unter der Wasseroberfläche befinden,
wobei dieser Elektromotor (E) und diese Bremseinrichtung (B) derart ausgebildet und durch die Steuereinrichtung (C) derart gesteuert sind, dass über die Pedale (104r; 1041) und/oder die Armstangen (106r; 1061) definiert sowohl eine von der Person (P) aufgebrachte Leistung aufgenommen als auch eine Leistung an diese Person (P) abgegeben werden kann.

2. Unterwasser-Trainingsgerät (100) nach Anspruch 1,
**dadurch gekennzeichnet, dass**
die Bremseinrichtung (B) in den Elektromotor (E) integriert ist.

3. Unterwasser-Trainingsgerät (100) nach Anspruch 1 oder 2,
**dadurch gekennzeichnet, dass**
wenigstens eine Kupplung umfasst ist, um die mechanische Kopplung der Pedale (104r; 1041) und/oder Armstangen (106r; 1061) mit dem Elektromotor (E) und/oder der Bremseinrichtung (B) zumindest temporär aufheben zu können.

4. Unterwasser-Trainingsgerät (100) nach einem der vorausgehenden Ansprüche,
**dadurch gekennzeichnet, dass**
dieses wenigstens eine drahtlose Kommunikationsschnittstelle, wie insbesondere eine WLAN- oder Bluetooth-Schnittstelle, aufweist.

5. Unterwasser-Trainingsgerät (100) nach einem der vorausgehenden Ansprüche,
**dadurch gekennzeichnet, dass**
die Schwimmkörper vor und hinter der Sitzposition eines Bedieners des Unterwasser-Trainingsgerätes an Auslegern befestigt sind.

6. Unterwasser-Trainingsgerät nach einem der vorausgehenden Ansprüche,
**gekennzeichnet dadurch, dass**
der Elektromotor (E) und die Bremseinrichtung (B) mittels der Steuereinrichtung (C) derart gesteuert werden, dass über die Pedale (104r; 1041) und/oder die Armstangen (106r; 1061) eine definierte Leistung durch deren Bewegung anforderungsspezifisch sowohl aufgenommen als auch an diese abgegeben werden kann.

7. Unterwasser-Trainingsgerät nach Anspruch 6,
**dadurch gekennzeichnet, dass**
dass die Steuerung der Leistung unter Berücksichtigung eines auf die Pedale wirkenden Wasserwiderstands erfolgt.

8. Unterwasser-Trainingsgerät nach Anspruch 6 oder 7,
**dadurch gekennzeichnet, dass**
zu Beginn der Verwendung des Trainingsgeräts zunächst eine Kalibrierung anhand eines auf die Pedale wirkenden Wasserwiderstands erfolgt.

9. Unterwasser-Trainingsgerät nach Anspruch 8,
**dadurch gekennzeichnet, dass**
die Kalibrierung bei unterschiedlichen Trittfrequenzen und/oder Ruderfrequenzen erfolgt.

10. Unterwasser-Trainingsgerät nach einem der Ansprüche 6 bis 9,
**dadurch gekennzeichnet, dass**
der Elektromotor (E) als Antrieb fungiert, wodurch eine Person (P) ohne eigenes Zutun zumindest in einzelnen Bewegungsphasen mobilisiert werden kann.

11. Unterwasser-Trainingsgerät nach einem der Ansprüche 6 bis 10,
**dadurch gekennzeichnet, dass**
eine Spastikkontrolle vorgesehen ist.

12. Unterwasser-Trainingsgerät nach einem der Ansprüche 6 bis 11,
**dadurch gekennzeichnet, dass**
eine Steifigkeitskontrolle vorgesehen ist.

## Claims

1. An underwater training device (100),
which comprises pedals (104r; 1041) to be moved with the feet, and arm rods (106r; 1061) to be moved with the arms, for operation by a person (P) who is in a predominantly seated position,
wherein at least one control device (C) is provided for measuring and/or regulating the training power,
wherein the pedals (104r; 1041) and/or the arm rods (106r; 1061) are mechanically connected to at least one electric motor (E) and to at least one braking device (B),
**characterised in that**
at least one floating element is provided, by means of which the underwater training device is partially held above the surface of the water,
wherein the at least one floating element is designed in such a way that the arm rods are located below the water surface at least in sections and the pedals at all times,
wherein this electric motor (E) and this braking device (B) are designed in such a way and controlled by the control device (C) in such a way that defined via the pedals (104r; 1041) and/or the arm rods (106r; 1061) a power produced by the person (P) can be taken up and a power can also be assigned to this person (P).

2. The underwater training device (100) according to claim 1,
**characterised in that**
the braking device (B) is integrated into the electric motor (E).

3. The underwater training device (100) according to claim 1 or 2,
**characterised in that**
at least one clutch is included in order to at least temporarily be able to release the mechanical coupling of the pedals (104r; 1041) and/or of the arm rods (106r; 1061) with the electric motor (E) and/or the braking device (B).

4. The underwater training device (100) according to at least one of the preceding claims,
**characterised in that**
that it has at least one wireless communications interface, such as, in particular, a WLAN or Bluetootn interface.

5. The underwater training device (100) according to any one of the preceding claims,
**characterised in that**
the floating elements are fastened to booms in front of and behind the seated position of a user of the underwater training device.

6. The underwater training device according to any one of the preceding claims,
**characterised in that**
the electric motor (E) and the braking device (B) are controlled by the control device (C) in such a way that via the pedals (104r; 1041) and/or the arm rods (106r; 1061) a defined power can be taken up through their movement or assigned thereto in an requirement-specific manner.

7. The underwater training device according to claim 6,
**characterised in that**
the power is controlled taking into account a water resistance acting on the pedals.

8. The underwater training device according to claim 6 or 7,
**characterised in that**
when starting to use the training device, calibration takes place by means of the water resistance acting on the pedals.

9. The underwater training device according to claim 8,
**characterised in that**
the calibration takes place at different step frequencies and/or rowing frequencies.

10. The underwater training device according to any one of claims 6 to 9,
**characterised in that**
the electric motor (E) acts as an actuator, through which a person (P) can without his/her own assistance be mobilised at least in individual movement phases.

11. The underwater training device according to any one of claims 6 to 10,
**characterised in that**
spasticity monitoring is envisaged.

12. The underwater training device according to any one of claims 6 to 11,
**characterised in that**
stiffness monitoring is envisaged.

## Revendications

1. Appareil d'exercice subaquatique (100),
qui présente des pédales (104r ; 1041) à actionner avec les pieds et des tiges de bras (106r ; 1061) à actionner avec les bras, qui sont actionnées par une personne (P) en position principalement assise,
dans lequel au moins un dispositif de commande (C) est prévu pour mesurer, commander et/ou régler la performance d'exercice,
dans lequel les pédales (104r ; 1041) et/ou les tiges de bras (106r ; 1061) sont couplées mécaniquement à au moins un moteur électrique (E) et à au moins un dispositif de freinage (B),
**caractérisé en ce**
**qu'**il est prévu au moins un corps flottant au moyen duquel l'appareil d'exercice subaquatique est maintenu partiellement au-dessus de la surface de l'eau,
l'au moins un corps flottant étant réalisé de manière à ce que les tiges de bras se trouvent au moins partiellement et les pédales toujours en-dessous de la surface de l'eau,
ce moteur électrique (E) et ce dispositif de freinage (B) étant conçus et commandés par le dispositif de commande (C) de manière à ce que, définies par les pédales (104r ; 1041) et/ou les tiges de bras (106r ; 1061), aussi bien une prestation exercée par la personne (P) puisse être reçue qu'une prestation soit délivrée à cette personne (P).

2. Appareil d'exercice subaquatique (100) selon la revendication 1,
**caractérisé en ce que**
le dispositif de freinage (B) est intégré dans le moteur électrique (E).

3. Appareil d'exercice subaquatique (100) selon la revendication 1 ou 2,
**caractérisé en ce**
**qu'**il est compris au moins un accouplement pour pouvoir suspendre du moins temporairement le couplaqe mécanique des pédales (104r ; 1041) et/ou tiges de bras (106r ; 1061) à l'aide du moteur électrique (E) et/ou du dispositif de freinage (B).

4. Appareil d'exercice subaquatique (100) selon une des revendications précédentes,
**caractérisé en ce**
**qu'**il présente au moins une interface de communication sans fil, comme en particulier une interface WLAN ou Bluetooth.

5. Appareil d'exercice subaquatique (100) selon une des revendications précédentes,
**caractérisé en ce que**
les corps flottants sont fixés sur des flèches en amont et en aval de la position assise d'un utilisateur de l'appareil d'exercice subaquatique.

6. Appareil d'exercice subaquatique selon une des revendications précédentes,
**caractérisé en ce que**
le moteur électrique (E) et le dispositif de freinage (B) sont commandés au moyen du dispositif de commande (C) de manière à ce qu'une prestation définie puisse aussi bien être reçue via les pédales (104r ; 1041) et/ou les tiges de bras (106r ; 1061) que délivrée à celles-ci par leur mouvement.

7. Appareil d'exercice subaquatique selon la revendication 6,
**caractérisé en ce que**
la commande de la prestation se fait en tenant compte d'une résistance d'eau agissant sur les pédales.

8. Appareil d'exercice subaquatique selon la revendication 6 ou 7,
**caractérisé en ce que**,
au début de l'utilisation de l'appareil d'exercice subaquatique, il y a d'abord un étalonnage à partir d'une résistance d'eau agissant sur les pédales.

9. Appareil d'exercice subaquatique selon la revendication 8,
**caractérisé en ce que**
l'étalonnage se fait à des fréquences de marche et/ou des fréquences de ramage différentes.

10. Appareil d'exercice subaquatique selon une des revendications 6 à 9,
**caractérisé en ce que**
le moteur électrique (E) fait office d'organe de commande, ce qui fait qu'une personne (P) peut être mobilisée du moins dans des phases de mouvement distinctes sans action de sa part.

11. Appareil d'exercice subaquatique selon une des revendications 6 à 10,
**caractérisé en ce**
**qu'**un contrôle spastique est prévu.

12. Appareil d'exercice subaquatique selon une des revendications 6 à 11,
**caractérisé en ce**
**qu'**un contrôle de rigidité est prévu.
